# EUROPÄISCHE PATENTSCHRIFT

(11) **EP 2 151 585 B1**
(45) Veröffentlichungstag und Bekanntmachung des Hinweises auf die Patenterteilung: **25.05.2011**
(21) Anmeldenummer: 08014223.5
(22) Anmeldetag: 08.08.2008
(51) Int. Cl.: F15B 11/08

(54) **Dämpfungsvorrichtung für einen Manipulator**
Damping device for a manipulator
Dispositif d'amortissement pour un manipulateur

(43) Veröffentlichungstag der Anmeldung: 10.02.2010
(73) Patentinhaber: HAWE Hydraulik SE, 81673 München (DE)
(72) Erfinder: Heusser, Martin, 81245 München (DE); Scheubert, Peter, Dr., 85653 Aying (DE)
(74) Vertreter: Grünecker, Kinkeldey, Stockmair & Schwanhäusser Anwaltssozietät

(56) Entgegenhaltungen:
- WO-A-02/055813
- DE-A1- 10 046 546
- JP-A- 4 353 130
- JP-A- 9 265 324

## Beschreibung

Die Erfindung betrifft eine elektrohydraulische Dämpfungsvorrichtung für einen Manipulator gemäß Oberbegriff des Patentanspruchs 1.

Allgemein führen mechanische Schwingungen des Auslegers oder von Auslegerkomponenten bei Manipulatoren, insbesondere Großmanipulatoren, zu erheblichen Problemen, so dass eine wirksame Dämpfungsvorrichtung für die Schwingungen erforderlich ist. Dies betrifft beispielsweise mobile oder stationäre Feuerwehrleitern, Zimmerrnannskräne, Kräne, Hubbühnen, Autobetonpumpen, und dgl., die wegen der Gravitation und der unvermeidbaren Federung des Auslegers, der Mobilität einzelner Komponenten des Auslegers, aufgrund erheblicher Auskraglängen, variierende Lasten, und dgl., im Einsatz zum Schwingen neigen.

Bei einem aus DE-U1-201 22 093 und aus WO 02/25036 A bekannten Großmanipulator greifen die Dämpfungsvorrichtung und die Positionssteuerung am Hauptschieber ein. Da über den Hauptschieber gedämpft, verstellt und positioniert wird, ist eine optimale Dämpfung mechanischer Schwingungen schwierig. Denn der Hauptschieber ist für die maximale Fördermenge und maximale Geschwindigkeit zur Verstellung und zur Positionierung des Zylinders ausgelegt, so dass er beim Dämpfen durch Aufzehren von Energie nur träge anspricht. Obwohl der Hauptschieber ein Proportional-Wechselventil ist, das zur Verstellung und Positionierung des Hebezylinders über einen Mikrokontroller mit einem Koordinatensignal angesteuert wird, wirken eine gleichzeitige Schwingungsdämpfung oder eine Schwingungsdämpfung bei positioniertem Hebezylinder nicht optimal, obwohl beim Umwandeln des Schwingungssignals, z.B. eines Drucksignals des Zylinders, hoher Aufwand eingesetzt wird.

Aus JP 04-353130 A ist es bekannt, das Auftreten einer Schwingung beim Anhalten einer Arbeitsvorrichtung dadurch zu unterdrücken, dass zwei 4/3-Wegeschieber zwischen der Druckquelle und einem Ausleger-Hebezylinder parallel geschaltet sind, und der zweite Wegeschieber während des Anhaltens des Auslegers mit einem Steuersignal betätigt wird, das den Strömungsraten in den und aus dem Ausleger-Hebezylinder entspricht.

Aus JP 09-265324 A ist es bekannt, Schwingungen eines Auslegers zu unterdrücken, indem ein 4/3-Wegeschieber für den Ausleger-Hebezylinder über einen Servoverstärker angesteuert wird, der ein Signal liefert, das mit der Differenz zwischen einem Soll-Verformungsausmaß und einem Ist-Verformungsausmaß des Auslegers korrespondiert. Mit dem 4/3-Wegeschieber ist ein weiterer 4/3-Wegeschieber parallel geschaltet, der an eine separate Druckquelle angeschlossen ist.

Aus DE-A-195 03 895 ist ein als Autobetonpumpe ausgebildeter Manipulator bekannt, dessen Ausleger ein Knickarm zum Positionieren eines Betonschlauches ist. Da der Betrieb der Betonpumpe den Ausleger zu beträchtlichen Schwingungen anregt, z.B. mit Amplituden von 1,0 m oder mehr, könnte ein das Schlauchende manipulierender Schlauchmann beim Arbeiten gefährdet werden. Deshalb wird für ein Endsegment des Auslegers ein Lageregelkreis mit eigener Druckversorgung vorgesehen, der innerhalb eines vorgebbaren Variationsbereiches das Niveau nur des Endsegmentes bezüglich einer ortsfesten Bezugsebene stabilisiert, indem bei einer Schwingung des Auslegers nach oben das Endsegment kompensierend nach unten verstellt wird, und umgekehrt. Im Lageregelkreis ist zusätzlich zu einem Verstellschieber eines Maststeuerblocks zum Positionieren des Endsegmentes (Auffalten des Knickarmes) ein zusätzlicher Schieber an Arbeitsleitungen des Endsegment-Stellzylinders angeschlossen. Mechanische Schwingungen des Knickarm-Auslegers werden nicht gedämpft. Die Betätigung des Schiebers erfolgt über eine mechanische Kopplung mit dem Schlauchmann oder über einen Sensor für den Abstand zwischen dem Endsegment und dem Boden.

Der Begriff "Schieber" umfasst beispielsweise ein Mehrwege-Mehrstellungs-Schieber-Richtungssteuerventil. Der Begriff "Proportionatmagnet-Druckvorsteuerung" umfasst beispielsweise die Betätigung eines Schieberkolbens des Schiebers mittels Vorsteuerdrucks abhängig vom einem Proportionalmagneten zugeführten Strom.

Es ist Aufgabe der Erfindung, eine Dämpfungsvorrichtung anzugeben, die eine optimale Dämpfung mechanischer Schwingungen ermöglicht.

Die gestellte Aufgabe wird mit den Merkmalen des Patentanspruchs 1 gelöst.

Da der Dämpfungsschieber nur zum Erzeugen des Drucksignals ausgelegt ist, kann das Drucksignal im Ausleger-Hebezylinder sehr präzise und rasch zur Wirkung gebracht werden, unabhängig davon, ob der für eine Dämpfung gegebenenfalls zu träge Hauptschieber betätigt ist, oder nicht. Das aus dem Schwingungssignal abgeleitete Drucksignal, das u.a. den zeitlichen Verlauf einer sich abzeichnenden Schwingung repräsentiert, wird über den Dämpfungsschieber im Ausleger-Hebezylinder erzeugt (Druckerhöhung und/oder Druckverminderung, z.B. mit einem die Schwingung berücksichtigenden zeitlichen Verlauf), um Schwingungsenergie aufzuzehren, so dass der Ausleger nicht ins Schwingen kommt, sondern allenfalls mit einer geringfügigen Absenk- oder Anhebebewegung schwingungsfrei bleibt, d.h., vor allem keine kritische Gegenschwingung erfolgt. Da der Dämpfungsschieber von der Aufgabe der Positionierung des Ausleger-Hebezylinders freigestellt ist, lässt er sich bezüglich seiner Auslegung und seines Ansprechverhaltens optimal auf die Dämpfungsaufgabe auslegen. Die Dämpfungsvorrichtung ist baulich einfach, da sie nur parallel zum Hauptschieber zwischen der Druckquelle und dem Ausleger-Hebezylinder einzuordnen ist. Diese Dämpfungsvorrichtung mit einem zusätzlich zu wenigstens einem Hauptschieber eines Hydromotors vorgesehenen Dämpfungsschieber ist nicht nur für Manipulatoren zweckmäßig, sondern allgemein für Hydrauliksysteme, die zu mechanischen Schwingungen neigen, und einen relativ großdimensionierten Hydroverbraucher mit einem entsprechend großdimensionierten und deshalb zum Dämpfen zu trägen Hauptschieber aufweisen. Dabei ist der Dämpfungsschieber dynamischer ausgebildet als der Hauptschieber, beispielsweise indem der Dämpfungsschieber auf eine kleinere maximale Menge und/oder einen niedrigeren Druck als der Hauptschieber ausgelegt, und gegebenenfalls sogar kleiner ausgebildet ist als der Hauptschieber. Für ein dynamischeres Ansprechen des Dämpfungsschiebers im Vergleich zum Hauptschieber ist der Dämpfungsschieber in Strömungswegen jeweils in Beaufschlagungsrichtung zum Ausleger-Hebezylinder düsenfrei ausgebildet, und nur in Strömungswegen mit Düsen bestückt, die zur Druckentlastung benutzt werden.

Um das Drucksignal feinfühlig und rasch ansprechend im Ausleger-Hebezylinder erzeugen zu können, ist zweckmäßig der Dämpfungsschieber ein 4/3-Wege-Regel-Schieber mit Proportionalmagnet-Druckvorsteuerung. Das Schwingungssignal kann auf unterschiedliche Weise abgegriffen werden, beispielsweise über einen Abstandssensor oder Winkelsensor oder eine Belastungsmessvorrichtung. Besonders günstig wird das Schwingungssignal jedoch als Drucksignal z.B. am Ausleger-Hebezylinder abgegriffen. Die Steuerung für den Dämpfungsschieber besitzt zum Auswerten des Drucksignals, das z.B. eine Spannung ist, eine Tiefpass-Filtersektion und eine Richtungs-Steuersektion, die das Ausmaß und die Richtung der Betätigung des Dämpfungsschiebers regeln.

Zweckmäßig wird dem Dämpfungsschieber sogar ein lastabhängiger Zulaufregler zugeordnet, der dem Dämpfungsschieber lastabhängig den gerade richtigen Druck bzw. die richtige Menge zur Schwingungsdämpfung zuteilt.

Bei einer zweckmäßigen Ausführungsform weisen der Dämpfungsschieber und der Hauptschieber jeweils einen Lastdruck-Abgriff auf, und sind die Schieber in einem gemeinsamen Lastdrucksignalkreis angeordnet. Auf diese Weise kann jeder Schieber unabhängig vom momentanen Lastdruck arbeiten. Im Lastdrucksignalkreis ist zumindest ein Wechselventil und ein Druckspeicher enthalten. Das Wechselventil lässt den jeweils höheren Lastdruck zur Wirkung kommen. Der Druckspeicher leistet eine ausgleichende Funktion. Der Lastdrucksignalkreis ist auch mit der Proportionalmagnet-Druckvorsteuerung des Dämpfungsschiebers verknüpft.

Um im Notfall auch von Hand eingreifen zu können, ist es zweckmäßig, den Dämpfungsschieber zusätzlich mit einer Handbetätigung zu versehen.

Zweckmäßig werden im Ausleger-Hebezylinder die Drucksignale an beiden Seiten des Kolbens abgegriffen und gemeinsam ausgewertet, obwohl auch Anwendungsfälle denkbar sind, in denen nur ein Drucksignal benutzt wird. Wenn zu beiden Seiten des Kolbens des Ausleger-Hebezylinders Drucksignale abgegriffen werden, werden diese auf übliche Weise kombiniert und der Tiefpass-Filtersektion und der Richtungs-Steuersektion zugeführt.

Besonders zweckmäßig nutzt der Dämpfungsschieber dieselbe Druckquelle wie der Hauptschieber. Diese Druckquelle kann eine Regel- oder Verstellpumpe sein, deren Regeleinrichtung an den Lastdrucksignalkreis angeschlossen ist, um jeweils die korrekte Fördermenge bereitzustellen, unabhängig davon, ob nur der Dämpfungsschieber oder der Hauptschieber oder beide Schieber betätigt werden, oder falls auch noch weitere Verbraucher in dem Manipulator zu speisen sind.

Grundsätzlich sollen mechanische Schwingungen des Auslegers dort abgedämpft werden, wo sie am besten abzugreifen und besten zu dämpfen sind, d.h. zwischen dem Unterbau und dem Ausleger, beispielsweise im Bereich des Ausleger-Hebezylinders. Falls der Ausleger weitere Komponenten besitzen sollte, die unabhängig vom Ausleger zum Schwingen neigen, und durch Hydromotoren positionierbar sind, kann dort zumindest eine weitere, gleichartig arbeitende Dämpfungsvorrichtung vorgesehen werden.

Anhand der Zeichnungen wird eine Ausführungsform des Erfindungsgegenstandes erläutert. Es zeigen:
- Fig. 1: eine schematische Seitenansicht eines Manipulators, hier einer fahrbaren Feuerwehrleiter,
- Fig. 2: ein schematisches Blockschaltbild eines Details aus Fig. 1,
- Fig. 3: ein detailliertes Blockschaltbild für in Fig. 2 angedeutete Funktionen, und
- Fig. 4: ein weiteres detailliertes Blockschaltbild einer größeren Baugruppe des Mani- pulators.

Fig. 1 zeigt schematisch einen Manipulator M, der beispielsweise ein fahrbares Feuerweh-Fahrzeug F ist. Auf einem auf Rädern 3 fahrbaren Chassis 2 mit bedarfsweise absenkbaren Bodenabstützungen 2 ist ein Unterbau 4 für einen symbolisch angedeuteten Ausleger 7 angeordnet, der eine Feuerwehrleiter sein kann. Ein Drehkranz 5 ist in einer Drehführung 6 auf dem Unterbau 4 um eine Achse X drehverstellbar. An dem Drehkranz 5 befindet sich eine hier beispielsweise annähernd horizontale Schwenkachse 6, an der der Ausleger 7 neigbar abgestützt ist. Der Ausleger 7 kann mehrere individuell bewegbare Segmente 7a, 7b aufweisen. Der Ausleger 7 ist mittels eines Ausleger-Hebezylinders 8 als Beispiel eines Hydromotors verstellbar und positionierbar. Der Ausleger-Hebezylinder 8 wird mittels eines Hauptschiebers 9 betätigt, der an eine im Detail nicht gezeigte Steuerung 10 angeschlossen ist, und aus einer Druckquelle P mit Hydraulikmedium versorgt wird.

Dem Ausleger-Hebezylinder 8 ist eine elektrohydraulische Dämpfungsvorrichtung D für mechanische Schwingungen des Auslegers 7 zugeordnet. Die Dämpfungsvorrichtung D weist einen Dämpfungsschieber 11 auf, der parallel zum Hauptschieber 9 zwischen derselben Druckquelle P wie dieser und zumindest einer Arbeitsleitung 12, 13 des Ausleger-Hebezylinders 8 angeschlossen und mittels einer elektronischen Steuerung C betätigbar ist.

Am Ausleger 7 wird zumindest ein Schwingungssignal abgegriffen, in der gezeigten Ausführungsform beispielsweise mittels zweier Drucksensoren 14a, 14b an den Kolbenstangen- und Kolbenseiten des Ausleger-Hebezylinders 8. Die Signale der Drucksensoren 14a, 14b werden über eine Leitung 21 an die Steuerung C übermittelt, in der daraus ein Drucksignal bzw. eine Regelgröße abgeleitet wird, das über 19, 20 den Dämpfungsschieber 11 betätigt, damit dieser das Drucksignal im Ausleger-Hebezylinder 8 direkt erzeugt, und eine mechanische Schwingung des Auslegers 7 dämpft, indem beispielsweise bei der Schwingung in Form einer Drucksteigerung bzw. -minderung auftretende Energie aufgezehrt wird.

Das Signal bzw. die Signale werden in ihrem zeitlichen Verlauf beurteilt und ausgewertet und z. B. in eine Regelgröße für das erforderliche Drucksignal im Ausleger-Hebezylinder 8 gewandelt. Eine Schwingung kann beispielsweise dadurch gedämpft werden, dass bei einer schwingungsbedingten Druckerhöhung an einer Seite des Kolbens des Ausleger-Hebezylinders der Dämpfungsschieber 11 dort eine entsprechende Druckabsenkung vornimmt, gegebenenfalls kombiniert mit einer Druckerhöhung an der anderen Kolbenseite. Fig. 2 zeigt im schematischen Blockschaltbild die beiden Drucksensoren 14a, 14b, die den kolbenstangenseitigen und kolbenseitigen Kammern 8a, 8b des Ausleger-Hebezylinders zugeordnet sind. Der Dämpfungsschieber 11 ist über Leitungen 12a, 13a mit beiden Arbeitsleitungen 12, 13 des Ausleger-Hebezylinders 8 verbunden und wird aus wie auch der Hauptschieber 9 von aus einer Druckleitung 15 der Druckquelle P gespeist. Gleichzeitig ist der Dämpfungsschieber 11 wie auch der Hauptschieber 9 an ein über eine Rücklaufleitung 16 an ein Reservoir T angeschlossen.

Beide Schieber 9, 11 sind z.B. funktionsgleiche oder -ähnliche 4/3-Wege-Schieber, jeweils mit Druckvorsteuerung, wobei jedoch der Dämpfungsschieber 11 dynamischer ist als der Hauptschieber 9. Die Druckvorsteuerungen des Dämpfungsschiebers 11 sind mit 17, 18 angedeutet und über Leitungen 19, 20 mit der Steuerung C verbunden. In der Steuerung C ist eine Tiefpass-Filtersektion 23 enthalten, der über eine Signalleitung 21 das Signal bzw. eine Kombination beider Signale der Drucksensoren 14a, 14b aufgegeben wird, und zwar über einen Leitungszweig 21 a hinter einem Knoten 22. Vom Knoten 22 führt eine weitere Signalleitung 21 b zu einem Knoten 25, zu dem ein Ausgang 26 der Tiefpass-Filtersektion 23 führt. Vom Knoten 25 führt eine Signalleitung 27 schließlich zu einer Richtungssteuer-Sektion 24, von der die Leitungen 19, 20 ausgehen. Mit der Richtungssteuer-Sektion 24 wird die Betätigungsrichtung des Dämpfungsschiebers 11 sowie das Ausmaß der Betätigung eingestellt.

Der Dämpfungsschieber 11 dämpft Schwingungen des Auslegers 7 im Ausleger-Hebezylinder 8 unabhängig davon, ob der Hauptschieber 9 gerade eine Positionierung ausführt, oder in der in Fig. 2 gezeigten Absperrstellung ist.

Im Blockschaltbild in Fig. 3 ist zu erkennen, dass der Dämpfungsschieber 11 zusätzlich eine Handbetätigung 30 aufweist und mit den als Proportionalmagnet-Druckvorsteuerungen ausgebildeten Druckvorsteuerungen 17, 18 versehen ist. Der Dämpfungsschieber 11 weist in der Druckleitung 15 einen Zulaufregler 29 auf, der steuerdruckseitig an einen Lastdruckabgriff 45 angeschlossen ist. Der Lastdruckabgriff 45 ist an einen Lastdrucksignalkreis 28 angeschlossen, an den auch der Hauptschieber 9 in analoger Weise angeschlossen ist. Sowohl der Dämpfungsschieber 11 als auch der Hauptschieber 9 sind ferner an die Rücklaufleitung 16 angeschlossen, wobei der Lastdruckabgriff 45 in der gezeigten Neutralstellung des Dämpfungsschiebers 11 zur Rücklaufleitung 16 entlastet ist.

Der Dämpfungsschieber 11 ist in der gezeigten Ausführungsform ein 4/3-Wege-Regel-Richtungssteuerschieberventil mit abgesperrter Neutralstellung, und enthält Strömungswege 31 a, 32a, die in Beaufschlagungsrichtung zu den Kammern des Ausleger-Hebezylinders 8 (hier ist ein Paar solcher Ausleger-Hebezylinder 8 vorgesehen) ohne jegliche Düsen oder Blenden ausgelegt sind. Hingegen sind Strömungswege 31 b, 32b, die in Entlastungsrichtung wirken, jeweils mit Drosseln oder Düsen bestückt. Der Lastdrucksignalkreis 28 ist auch mit den Proportionalmagnet-Druckvorsteuerungen 17, 18 des Dämpfungsschiebers 11 verknüpft.

Der Hauptschieber 9 ist ebenfalls ein 4/3-Wege-Regel-Richtungssteuerventil mit einem Lastdruckabgriff 44, wobei der Hauptschieber 9 in der gezeigten Neutralstellung die Arbeitsleitung 12 des Ausleger-Hebezylinders 8 mit der Rücklaufleitung 16 verbindet. Die Drucksensoren 14b, 14a müssen nicht notwendigerweise direkt an dem jeweiligen Ausleger-Hebezylinder 8 angeordnet sein, sondern können, wie gezeigt in Fig. 3, an entsprechende Steuerleitungen angeschlossen werden.

Fig. 4 verdeutlicht die Integration des Hauptschiebers 9 und des Dämpfungsschiebers 10 in die elektrohydraulische Steuervorrichtung des Manipulators M, wobei von der elektrohydraulischen Steuervorrichtung nur einige Komponenten dargestellt sind. Der Hauptschieber 9 befindet sich beispielsweise in einer Schieberbatterie 33, in der vier Schieber 34, 35, 36 und 9 gemeinsam und parallel an die Druckleitung 15, die Rücklaufleitung 16 und den Lastdrucksignalkreis 28 angeschlossen sind. Im Lastdrucksignalkreis 28 ist beispielsweise zumindest ein Wechselventil 37 vorgesehen, das den jeweils höheren Lastdruck 37 von einem der Schieber 34, 35, 9, 36, 11 an eine Regeleinrichtung 43 der als Regel- oder Verstellpumpe ausgebildeten Druckquelle P übermittelt. Die Druckquelle P saugt aus einem Reservoir T an. Parallel dazu sind weitere Pumpen 40, 41 vorgesehen. Die Druckquelle P speist die Druckleitung 15 aus einer Hauptleitung 42. Die Verstellpumpe wird durch einen Verstellantrieb 39 entsprechend des Bedarfes eingestellt, wobei der Antrieb 39 über die Regeleinrichtung 43 betätigt wird. Im Lastdrucksignalkreis 28 kann ferner optional ein Druckspeicher 38 enthalten sein.

In der in Fig. 4 angedeuteten Ausführungsform dient der Schieber 34 zum Ausschieben bzw. Einschieben des Auslegers 7, dient der Schieber 35 zum Drehen des Auslegers 7, und ist der Schieber 36 einem Terrain-Sperrblock (nicht gezeigt) zugeordnet.

Obwohl dies die Fig. 2 bis 4 nicht zeigen, weist die elektrohydraulische Steuervorrichtung des Manipulators M gegebenenfalls weitere Schieber und Hydromotoren auf.

Die Dämpfungsvorrichtung D ist zumindest dem Ausleger-Hebezylinder 8 zugeordnet, der die Hauptbewegung des Auslegers um die Schwenkachse 6 steuert. Es könnten jedoch weiteren Hydromotoren des Großmanipulators gleiche Dämpfungsvorrichtungen zugeordnet werden.

Die Dämpfungsvorrichtung D mit dem parallel zu einem Hauptschieber angeordneten Dämpfungsschieber, der dynamischer ist als der Hauptschieber, eignet sich für alle hydraulischen Einsatzfälle, in denen ein relativ groß ausgelegter Hauptschieber zur Schwingungsdämpfung zu träge ist, und der Dämpfungsschieber frei von Positionierungsaufgaben für den Hydromotor nur für die Dämpfung mechanischer Schwingungen gesteuert wird.

## Patentansprüche

1. Dämpfungsvorrichtung (D) für einen Manipulator (M), insbesondere Feuerwehrleiter und dgl., mit
einem auf einem Unterbau (1), gegebenenfalls drehbaren und ausfahrbaren, mittels zumindest eines Ausleger-Hebezylinders, (8) um eine Schwenkachse (6) positionierbaren Ausleger (7, 7a, 7b),
zumindest einer Druckquelle (P), wobei die Dämpfungsvorrichtung (D)
einen an den Ausleger-Hebezylinder (8) anschließbaren Hauptschieber (9) zum Positionieren des Ausleger-Hebezylinders (8), und
eine elektronische Steuerung (C) zum Wandeln eines durch die Dämpfungsvorrichtung (D) abgreifbaren Schwingungssignals des Auslegers (1) in ein Drucksignal für den Ausleger-Hebezylinder (8) aufweist,
wobei die Dämpfungsvorrichtung (D) zum Erzeugen des Drucksignals einen parallel zum Hauptschieber (9) des Ausleger-Hebezylinders (8) zwischen der Druckquelle (P) für den Hauptschieber (8) und zumindest einer Arbeitsleitung (12, 13') des Ausleger-Hebezylinders (8) angeordneten Dämpfungsschieber (11) aufweist, der zur Schwingungsdämpfung im Hebezylinder (8) unabhängig vom Hauptschieber (9) mittels der Steuerung (C) betätigbar ist **dadurch gekennzeichnet, dass** der Dämpfungsschieber (11) dynamischer ausgebildet ist als der Hauptschieber (9) und in Strömungswegen (31a, 32a) jeweils in Beaufschlagungsrichtung zur Kolbenseitigen Kammer (8b) des Ausleger-Hebezylinders (8) düsenfrei und nur in Entlastungsrichtung mit Düsen bestückt ist.

2. Dämpfungsvorrichtung (D) nach Anspruch 1, **dadurch gekennzeichnet, dass** der Dämpfungsschieber (11) ein 4/3-Wege-Regel-Schieber mit Proportionalmagnet-Druckvorsteuerung (17, 18) ist, und dass die Steuerung (C) für den Dämpfungsschieber (11) eine Tiefpass-Filtersektion (23) für das als Drucksignal am Ausleger-Hebezylinder (8) abgreifbare Schwingungssignal und eine Richtungs-Steuersektion (24) aufweist und an die Proportionalmagnet-Druckvorsteuerung (17, 18) des Dämpfungsschiebers (11) angeschlossen ist.

3. Dämpfungsvorrichtung (D) nach wenigstens einem der vorhergehenden Ansprüche, **dadurch gekennzeichnet, dass** dem Dämpfungsschieber (11) ein lastabhängiger Zulaufregler (29) zugeordnet ist.

4. Dämpfungsvorrichtung (D) nach wenigstens einem der vorhergehenden Ansprüche, **dadurch gekennzeichnet, dass** der Dämpfungsschieber (11) und der Hauptschieber (9) jeweils einen Last-druck-Abgriff (44, 45) aufweisen und in einem gemeinsamen zur Dämpfungsvorrichtung (D) gehörenden Lastdrucksignalkreis (28) angeordnet sind, der, vorzugsweise, wenigstens ein Wechselventil (37) und einen Druckspeicher (38) enthält.

5. Dämpfungsvorrichtung (D) nach wenigstens einem der vorhergehenden Ansprüche, **dadurch gekennzeichnet, dass** der Dämpfungsschieber (11) zusätzlich eine Handbetätigung (30) aufweist.

6. Dämpfungsvorrichtung (D) nach Anspruch 2, **dadurch gekennzeichnet, dass** für den Ausleger-Hebezylinder (8) an einer Kolbenseite (8b) und einer Kolbenstangenseite (8a) zur Dämpfungsvorrichtung (D) gehörende Drucksensoren (14a, 14b) vorgesehen sind, deren Drucksignale kombiniert der Tiefpass-Filtersektion (23) und der Richtungs-Steuersektion (24) zuführbar sind.

7. Dämpfungsvorrichtung (D) nach Anspruch 4, **dadurch gekennzeichnet, dass** die dem Hauptschieber (9) und dem Dämpfungsschieber (11) gemeinsam zugeordnete Druckquelle (P) eine Regel- oder Verstellpumpe aufweist, deren Regeleinrichtung (43) an den Lastdrucksignalkreis (28) anschließbar ist.

8. Dämpfungsvorrichtung (D) nach wenigstens einem der vorhergehenden Ansprüche, **dadurch gekennzeichnet, dass** zumindest eine weitere Dämpfungsvorrichtung (D) für einen weiteren Hydromotor des Manipulators vorgesehen ist.

## Claims

1. Damping device (D) for a manipulator (M), in particular fire-fighter ladder and the like, with
a boom (7, 7a, 7b) that can be positioned about a swivel axis (6) on a substructure (1) and is optionally rotatable and extendible by means of at least one boom-hoist cylinder (8),
at least one pressure source (P), wherein the damping device (D) has
a main slide valve (9) that can be attached to the boom hoist cylinder (8) for positioning the boom hoist cylinder (8) and
an electronic control (C) for converting an oscillation signal of the boom (1) that can be picked up by the damping device (D) into a pressure signal for the boom hoist cylinder (8),
wherein the damping device (D) for producing the pressure signal has a damping slide valve (11) arranged parallel to the main slide valve (9) of the boom hoist cylinder (8) between the pressure source (P) for the main slide valve (8) and at least one working line (12, 13') of the boom hoist cylinder (8), which damping slide valve can be actuated by means of the control (C) for oscillation damping in the hoist cylinder (8) independent of the main slide valve (9), **characterized in that** the damping slide valve (11) is embodied in a more dynamic manner than the main slide valve (8) and in flow paths (31a, 32a) respectively in impingement direction to the piston-side chamber (8b) of the boom hoist cylinder (8) is free from nozzles and is equipped with nozzles only in the load relieving direction.

2. Damping device (D) according to claim 1, **characterized in that** the damping slide valve (11) is a 4/3-way control slide valve with proportional solenoid pressure pilot control (17, 18) and that the control (C) for the damping slide valve (11) has a low-pass filter section (23) for the oscillation signal that can be picked up as a pressure signal at the boom hoist cylinder (8) and a direction control section (24) and is connected to the proportional solenoid pressure pilot control (17, 18) of the damping slide valve (11).

3. Damping device (D) according to at least one of the preceding claims, **characterized in that** a load-dependent feed control (29) is assigned to the damping slide valve (11).

4. Damping device (D) according to at least one of the preceding claims, **characterized in that** the damping slide valve (11) and the main slide valve (9) respectively have a load pressure pickup (44, 45) and are arranged in a common load pressure signal circuit (28)
belonging to the damping device (D), which, preferably contains at least one shuttle valve (37) and a pressure accumulator (38).

5. Damping device (D) according to at least one of the preceding claims, **characterized in that** the damping slide valve (11) additionally has a manual actuation (30).

6. Damping device (D) according to claim 2, **characterized in that** for the boom hoist cylinder (8) pressure sensors (14a, 14b) belonging to the damping device (D) are provided on one piston side (8b) and one damper rod side (8a), the pressure signals of which pressure sensors combined can be fed to the low-pass filter section (23) and the direction control section (24).

7. Damping device (D) according to claim 4, **characterized in that** the pressure source (P) assigned jointly to the main slide valve (9) and the damping slide valve (11) has a control pump or variable-volume pump, the control device (43) of which can be connected to the load pressure signal circuit (28).

8. Damping device (D) according to at least one of the preceding claims, **characterized in that** at least one further damping device (D) is provided for a further hydraulic motor of the manipulator.

## Revendications

1. Dispositif d'amortissement (D) pour un manipulateur (M), en particulier une échelle de pompiers et analogues, comprenant
une flèche (7, 7a, 7b), éventuellement rotative et télescopique, positionnable autour d'un axe de pivotement (6) sur une infrastructure (1) au moyen d'au moins un cylindre de levage de flèche (8),
au moins une source de pression (P), le dispositif d'amortissement (D) présentant
une vanne-tiroir principale (9), raccordable au cylindre de levage de flèche (8), pour le positionnement du cylindre (8), et
une commande électronique (C) pour transformer un signal de vibrations de la flèche (1), pouvant être pris par le dispositif d'amortissement (D), en un signal de pression pour le cylindre de levage de flèche (8),
le dispositif d'amortissement (D) présentant, pour générer le signal de pression, une vanne-tiroir d'amortissement (11) disposée parallèlement à la vanne-tiroir principale (9) du cylindre de levage de flèche (8) entre la source de pression (P) pour la vanne-tiroir principale (8) et au moins une conduite de travail (12, 13') du cylindre de levage de flèche (8), laquelle vanne-tiroir d'amortissement est actionnable indépendamment de la vanne-tiroir principale (9), au moyen de la commande (C), pour l'amortissement des vibrations dans le cylindre de
levage (8), **caractérisé en ce que** la vanne-tiroir d'amortissement (11) a une réalisation plus dynamique que la vanne-tiroir principale (9) et est exempte de buses dans des parcours d'écoulement respectifs (31a, 32a) dans la direction de sollicitation du compartiment (8b) côté piston du cylindre de levage de flèche (8) et n'est équipée de buses que dans la direction de détente.

2. Dispositif d'amortissement (D) suivant la revendication 1, **caractérisé en ce que** la vanne-tiroir d'amortissement (11) est une vanne-tiroir de régulation 4/3 avec commande pilote de pression à aimant proportionnel (17, 18), et que la commande (C) pour la vanne-tiroir d'amortissement (11) présente une section de filtre passe-bas (23) pour le signal de vibrations, pouvant être pris sous forme de signal de pression sur le cylindre de levage de flèche (8), et une section de commande directionnelle (24), et est raccordée à la commande pilote de pression à aimant proportionnel (17, 18) de la vanne-tiroir d'amortissement (11).

3. Dispositif d'amortissement (D) suivant l'une au moins des revendications précédentes, **caractérisé en ce qu'**un régulateur d'arrivée (29) fonction de la charge est associé à la vanne-tiroir d'amortissement (11).

4. Dispositif d'amortissement (D) suivant l'une au moins des revendications précédentes, **caractérisé en ce que** la vanne-tiroir d'amortissement (11) et la vanne-tiroir principale (9) présentent chacune une prise de pression de charge (44, 45) et sont disposées dans un circuit de signalisation de la pression de charge (28) commun, qui fait partie du dispositif d'amortissement (D), lequel circuit comporte, de préférence, au moins une soupape à deux voies (37) et un accumulateur de pression (38).

5. Dispositif d'amortissement (D) suivant l'une au moins des revendications précédentes, **caractérisé en ce que** la vanne-tiroir d'amortissement (11) présente en supplément une commande manuelle (30).

6. Dispositif d'amortissement (D) suivant la revendication 2, **caractérisé en ce que** des capteurs de pression (14a, 14b), qui font partie du dispositif d'amortissement (D), sont prévus pour le cylindre de levage de flèche (8) sur un côté piston (8b) et sur un côté tige de piston (8a), capteurs dont les signaux de pression, combinés, peuvent être envoyés à la section de filtre passe-bas (23) et à la section de commande directionnelle (24).

7. Dispositif d'amortissement (D) suivant la revendication 4, **caractérisé en ce que** la source de pression (P), associée conjointement à la vanne-tiroir principale (9) et à la vanne-tiroir d'amortissement (11), présente une pompe à débit variable ou à cylindrée variable, dont le dispositif de réglage (43) est raccordable au circuit de signalisation de la pression de charge (28).

8. Dispositif d'amortissement (D) suivant l'une au moins des revendications précédentes, **caractérisé en ce qu'**au moins un autre dispositif d'amortissement (D) est prévu pour un autre moteur hydraulique du manipulateur.
